# EUROPÄISCHE PATENTSCHRIFT

(11) **EP 0 275 894 B1**
(45) Veröffentlichungstag und Bekanntmachung des Hinweises auf die Patenterteilung: **03.07.1991**
(21) Anmeldenummer: 88100288.5
(22) Anmeldetag: 12.01.1988
(51) Int. Cl.: B42F 17/08, B42F 17/12

(54) **Stehablagebehälter**
Filing container for documents standing on edge
Classeur pour documents sur chant

(30) Priorität: 17.01.1987 DE 3701316
(43) Veröffentlichungstag der Anmeldung: 27.07.1988
(73) Patentinhaber: REPPEL-PLASTIC GMBH, D-58566 Kierspe (DE)
(72) Erfinder: Reppel, Paul, D-5883 Kierspe 3-Rönsahl (DE)
(74) Vertreter: Hassler, Werner, Dr.

(56) Entgegenhaltungen:
- DE-A- 2 344 874
- DE-A- 2 647 676
- US-A- 1 682 423
- US-A- 3 033 378

## Beschreibung

Die Erfindung betrifft einen Stehablagebehälter als Bausatz aus einem Kastenelement, das eine Rückwand, eine Bodenwand und eine Seitenwand umfaßt, und aus einem Abschlußelement, wobei an den der Seitenwand (3) gegenüberliegenden freien Rändern (4, 5) von Bodenwand (1) und Rückwand (2) sowie an den an die Seitenwand (3) anschließenden Verbindungsrändern (13, 17) von Bodenwand (1) und Rückwand (2) und an der Abschlußseitenwand (20) paarig ineinander passende Halteglieder vorgesehen sind.

Ein Stehablagebehälter nach der DE-AS 23 12 293 ist als Kastenelement mit einer Bodenwand, einer Rückwand und zwei einander gegenüberliegenden Seitenwänden ausgebildet. Beim Nebeneinanderstellen dieser Stehablagebehälter stehen immer zwei Seitenwände benachbarter Stehablagebehälter nebeneinander. Für diesen Stehablagebehälter ist auch eine gesonderte Zwischenwand vorgesehen, die eine Unterteilung des Stehablagebehälters in einzelne Abteilungen ermöglicht. Der Werkstoffaufwand für einen solchen Stehablagebehälter ist vergleichsweise groß. Außerdem stehen benachbarte Stehablagebehälter unverbunden mit einander, so daß die Ordnung dieser Stehablagebehälter leicht gestört werden kann.

Ferner ist ein Stehablagebehälter aus zwei zusammensetzbaren Hälften aus der DE-OS 23 44 874 bekannt. Hier kann man ebenfalls mehrere aus zwei solchen Häften bestehende Stehablagbehälter nebeneinander anordnen.

Ein Stehablagebehälter der gattungsgemäßen Art ist aus der CH-PS 401 908 bekannt. Dort werden die Kastenelemente von oben ineinandergeschoben, so daß jedes Kastenelement drei vertikale Wände aufweisen muß, um den Zusammenhalt zu gewährleisten. Die benachbarten Kastenelemente haben keine gemeinsame Standfläche, so daß die Anordnung nicht auf eine Bodenplatte oder einen Fachboden eines Schrankes aufgestellt werden kann.

Ein weiterer Stehablagebehälter ist aus der US-A-1682 423 bekannt. Er ist als Bausatz aus mehreren identischen Kastenelementen, die jeweils eine Rückwand, eine Bodenwand und eine Seitenwand umfassen, aus einem Abschlußelement und mit Haltegliedern aufgebaut.

Aufgabe der Erfindung ist eine solche Ausbildung der Halteglieder, daß die einzelnen Kastenelemente eine genaue Auflage haben und daß die Abschlußwand auch als Zwischenwand verwendbar ist.

Diese Aufgabe wird nach der Erfindung dadurch gelöst, daß in der Bodenwand (1) im Bereich des freien Randes (4) Schlitze (6, 7) parallel zu dem freien Rand in einer um die Dicke der Bodenwand (1) nach unten abgesetzte Stufe (5) vorgesehen sind, daß an die Stufe (5) eine Abstützleiste (8) anschließt, daß als Halteglieder Einstecknasen (22, 14), deren Höhe der Höhe der Abstützleiste (8) gleich ist, und Rastzungen (15) an der Abschlußseitenwand (20) oder an dem Verbindungsrand (13) der Bodenwand (1) eines Kastenelements angeformt sind und in die Schlitze eingreifen und daß die Einstecknasen (14) der Kastenelemente jeweils einen Kopf einer Breite entsprechend der Schlitzlänge und die Einstecknasen (22) der Abschlußseitenwände eine verbreiterte Wurzel (23) aufweisen, die jeweils auf der Stufe (5) aufsteht. daß jedes Kastenelement aus Rückwand, Bodenwand und Seitenwand an den der Seitenwand gegenüberliegenden freien Rändern von Bodenwand und Rückwand sowie an den an die Seitenwand anschließenden Verbindungsrändern von Bodenwand und Rückwand paarig ineinander passende Halteglieder aufweist und daß eine Abschlußseitenwand mit entsprechenden Haltegliedern vorgesehen ist.

Die Erfindung unterscheidet sich insofern vom Stand der Technik, als jedes Kastenelement nur eine Rückwand und eine Seitenwand aufweist. Die Einstecknasen sind in der Bodenwand nicht verriegelt, so daß ein Einschieben senkrecht von oben parallel zu dem Rand der Rückwand möglich ist. Die Wurzel kann einseitig oder beidseitig verbreitert sein. Die Einstecknasen treten in die Schlitze der Stufe ein und stehen auf der Auflagefläche auf, so daß jedes Kastelement einen sicheren Aufstand hat. Durch die besondere Ausbildung der Einstecknasen der Abschlußseitenwände ist es möglich, sowohl die Abschlußseitenwände als auch die Einstecknasen an dem an eine Seitenwand anschließenden Verbindungsrand eines Kastenelementes in die Schlitze innerhalb der Stufe einzuführen. Die Stirnkanten der Abstützleiste und der Einstecknasen enden in einer gemeinsamen Ebene, so daß ein Kastenelemnt mit allen Seitenrändern auf eine ebene Aufstellfläche gestellt werden kann.

Zur formschlüssigen gegenseitigen Halterung benachbarter Kastenelemente bzw. einer Abschlußseitenwand ist vorgesehen, daß als Halteglieder einerseits am freien Rand der Rückwand L-förmige Schlitze vorgesehen sind, deren einer Schenkel parallel zu dem freien Rand verläuft, und andererseits in einer Horizontalebene umgebogene Haken an der Abschlußseitenwand oder an dem Verbindungsrand der Rückwand eines Kastenelements in die genannten Schlitze eingreifen.

Damit die Rückwände der Stehablagebehälter bündig miteinander abschließen, ist vorgesehen, daß am freien Rand der Rückwand eine Stufe vorgesehen ist, in der die L-förmigen Schlitze angeordnet sind.

Ein leichtes Ineinanderstecken benachbarter Kastenelemente ist dadurch gewährleistet. daß die Breite des abgebogenen Schenkels jedes L-förmigen Schlitzes der Breite eines Hakens gleich ist.

Eine Unterteilung eines Stehablagebehälter in mehrere Gefache ist dadurch möglich, daß eine oder mehrere Schlitzreihen innerhalb der Bodenwand und der Rückwand parallel zu der randständigen Schlitzreihe vorgesehen sind, wobei die Länge dieser Schlitze der Breite der Wurzel der Einstecknasen der Abschlußseitenwand entspricht.

Eine Abstützung der Abschlußseitenwand sowie der Zwischenwand an der Rückwand ist dadurch sichergestellt, daß am Oberrand der Rückwand eine Eintiefung etwa der Dicke der Rückwand vorgesehen ist und daß die Abschlußseitenwand am Oberende der Hinterkante einen entsprechenden Vorsprung aufweist.

Eine Verriegelung der Rastzungen ist in jedem Fall dadurch sichergestellt, daß die Rastzungen eine von dem freien Rand weggerichtete Rastnase aufweisen, die unter die Bodenwand greift.

Ein schonendes Einstecken der Rastzungen ist dadurch gewährleistet, daß die für die Rastzungen bestimmten Schlitze der Bodenwand gegen den freien Rand hin eine Verbreiterung aufweisen.

Der Stehablagebehälter läßt sich dadurch auch aufhängen, daß Traghaken mit einem U-förmigen Bügel und einer Nase an einem verlängerten Schenkel des Bügels den Oberrand der Rückwand übergreifen und mit der Nase in einen Durchbruch der Rückwand eingreifen. Es sind unterschiedliche Ausführungen von Traghaken möglich.

Eine Ausführungsform der Erfindung wird im Folgenden unter Bezugnahme auf die anliegenden Zeichnungen erläutert, in denen darstellen:
- Fig. 1: eine Seitenansicht eines Kastenelementes,
- Fig. 2: eine Draufsicht auf ein Kastenelement,
- Fig. 3: eine Stirnansicht eines Kastenelementes nach der Linie III in Fig. 1 geschnitten,
- Fig. 4: eine Draufsicht auf ein Kastenelement mit in strichpunktierten Linien eingesetzter Abschlußwand und Zwischenwand,
- Fig. 5: einen Schnitt nach der Linie V-V in Fig. 4 und
- Fig. 6: einen vergrößerten Schnitt durch den Bodenteil zweier nebeneinander angeordneter Kastenelemente.

Die Erfindung sieht ein Kastenelement aus einer Bodenwand 1, einer Rückwand 2 und einer Seitenwand 3 vor. Die Wände hängen in gemeinsamen Kanten zusammen und bilden so ein winkelförmiges Kastenelement. Die Bodenwand 1 weist am freien Rand 4, der der Seitenwand 3 gegenüberliegt, eine um die Dicke der Bodenwand nach unten abgesetzte Stufe 5 auf. In dieser Stufe 5 sind bei der dargestellten Ausführungsform drei Schlitze 6, 7 ausgebildet, von denen die Schlitze 6 eine gleiche Form haben. An die Stufe 5 schließt sich eine Abstützleiste 8 an, die von der Bodenwand 1 nach unten reicht und die beim Abstellen des Stehablagebehälters auf einer Grundfläche aufsteht. Der Schlitz 7 weist eine Verbreiterung 10 auf, deren Funktion später erläutert wird. An der der Rückwand 2 gegenüberliegenden Seite der Bodenwand 1 sitzt ein Anlagesteg 28, der nach unten gegenüber der Abstützleiste vorsteht und eine Anlage an der Vorderkante eines Fachbodens ermöglicht. Der Anlagesteg kann auch bündig mit der Grundfläche abschließen.

Am freien Rand 9 der Rückwand 2 sind in einer um die Dicke der Rückwand 2 abgesetzten Stufe 29 L-förmige Schlitze 11 ausgebildet, deren einer Schenkel parallel zu dem freien Rand 9 verläuft und die andererseits einen abgebogenen, in horizontaler Richtung sich erstreckenden Schenkel 12 aufweisen. Im Oberteil der Rückwand 2 ist eine Eintiefung 26 in gleicher Tiefe wie die Stufe 29 ausgebildet. Außerdem sind zwei Durchgänge 30 vorgesehen.

An dem an die Seitenwand anschließenden Verbindungsrand 13 der Bodenwand 1 sind Einstecknasen 14 und Rastzungen 15 angeformt. Es sind hier zwei Einstecknasen 14 gleicher Form und eine Einstecknase 141 einer abgewandelten Form sowie eine einzige Rastzunge 15 dargestellt. Die Rastzunge 15 ist durch entsprechende Freischnitte quer zur Ebene der Seitenwand 3 beweglich und weist eine Rastnase auf, die von der Seitenwand 3 weggerichtet ist. Die Rastzunge 15 korrespondiert mit der Verbreiterung 10 des Schlitzes 7, so daß die Rastzunge 15 innerhalb dieser Verbreiterung 10 nachgiebig ausweichen kann. Die Rastnase 16 greift dann unter die Fläche der Bodenwand 1. Die Länge der Einstecknasen 14 und 141 ist der Höhe der Abstützleiste 8 gleich, damit die Stirnflächen der Einstecknasen 14 und 141 und die Abstützleisten 8 eine gemeinsame ebene Aufstellfläche ergeben. Somit kann ein Kastenelement auf einer ebenen Fläche aufgestellt werden.

An dem an die Seitenwand 3 anschließenden Verbindungsrand 17 der Rückwand sind in einer zurückgesetzten Stufe 35 Haken 18 angeformt, deren abgebogener Schenkel 19 eine Breite entsprechend der Breite des Schenkel 12 des Schlitzes 11 hat, so daß ein Haken 18 an in den Schenkel 12 des Schlitzes 11 eingeschoben werden kann. Die Haken 18 lassen sich dann zusammen mit dem jeweiligen Kastenelement parallel zu dem Rand 9 in vertikaler Richtung verschieben, so daß die Haken 18 innerhalb der Schlitze 11 verriegelt werden und dadurch benachbarte Kastenelemente festhalten, was noch im einzelnen erläutert wird.

Innerhalb der Bodenwand sind parallel zu dem freien Rand 4 eine weitere Reihe von Schlitzen 61 und 71 vorgesehen. Dieser Schlitzreihe entsprechen L-förmige Schlitze 111 in der Rückwand. In der Zeichnung ist jeweils eine Schlitzreihe dargestellt. Man kann selbstverständlich auch weitere Schlitzreihen vorsehen.

Im vorigen ist die Ausbildung eines Kastenelementes, das einen an drei Seiten einen offenen, winkelförmigen Aufbau hat, ausführlich beschrieben.

Zu der Erfindung gehört ferner eine Abschlußseitenwand 20, die in den Fig. 5 bis 6 dargestellt ist. Die Abschlußseitenwand ist auch als Zwischenwand verwendbar, wie im folgenden erläutert wird. Die Abschlußseitenwand ist eine im wesentlichen ebene Platte, an deren Unterrand Einstecknasen 21 und 211 sitzen. Diese Einstecknasen haben jeweils einen Kopf 22, dessen Breite der Länge eines Schlitzes 6 gleich ist. Der Kopf sitz an einer verbreiterten Wurzel 23, die jeweils in einer Stufe 24 abgesetzt ist. Die Breite dieser Wurzel 23 ist der Länge eines Schlitzes 61 gleich. Außerdem ist im Bereich der Einstecknase 211 eine Rastzunge 15 vorgesehen, die im wesentlichen der Rastzunge 15 eines Kastenelements gleich ist. Die Einsteckzunge 211 weist selbstverständlich nur einseitig eine Stufe 24 der Wurzel 23 auf. An der Rückkante der Abschlußseitenwand 20 befinden sich Haken 181, die dem Haken 18 eines Kastenelements entsprechen. Die Abschlußseitenwand weist an der Rückkante im Oberteil einen vorspringenden Abschnitt 25 auf, dessen vorspringende Tiefe der Tiefe der Ausnehmung 26 in der Rückwand 2 eines Kastenelements und damit der Dicke der Rückwand entspricht.

In Fig. 4 ist in der Draufsicht durch strichpunktierte Linien schematisch eine Abschlußseitenwand 20 eingezeichnet sowie ferner eine als Zwischenwand verwendete Abschlußseitenwand 201. Fig. 5 zeigt in entsprechender Schnittdarstellung in der oberen Hälfte den Eingriff der Zwischenwand 201 mit der Einstecknase 21 in einen Schlitz 61. Die Breite der Wurzel 23 entspricht der Länge des Schlitzes 61, so daß die Einstecknase 21 vollständig in dem Schlitz 61 eintritt und die Unterkante der Zwischenwand 201 auf der Bodenwand 1 aufsteht. Hierdurch ist sichergestellt, daß die Stirnfläche des Kopfes 20 bis zur Höhe der Abstützleiste 8 reicht, so daß der Kopf 22 der Zwischenwand 201 auf der Aufstellfläche aufsteht. In der unteren Hälfte der Fig. 5 ist entsprechend der Schnittlinie der Eingriff der Einstecknase 21 in einen Schlitz 6 innerhalb der Stufe 5 gezeigt. Die Länge des Schlitzes 6 entspricht der Breite des Kopfes 22, so daß nur der Kopf 22 in den Schlitz 6 hineinragt und die Stufe 24 der Wurzel 23 auf der Stufe 5 aufsteht. Hierdurch wird sichergestellt, daß der Kopf 22 sich in der Höhe der Aufstellfläche befindet. Die Funktion der Rastzunge 15 ist in beiden Fällen gleich, da sich durch die Gestaltung der Schlitze 7 und 71 die Rastnase 16 der Rastzunge 15 immer unter die Bodenwand einklemmt.

Ferner gehört zur Erfindung ein Traghaken 31 mit einem U-förmigen Bügel 32 und einer Nase 34 an einem verlängerten Schenkel 33 des Bügels. Der Bügel übergreift den Oberrand der Rückwand 2 und greift mit der Nase 34 in den Durchbruch 30 der Rückwand ein. Der Traghaken 31 kann in eine Gestellwand eingehängt werden. Die Form des Traghakens kann unterschiedlich gewählt werden.

Die Erfindung ermöglicht also einerseits den Aufbau eines einzelnen Stehablagebehälters durch ein Kastenelement und eine Abschlußseitenwand. Dieser Stehablagebehälter kann durch Zwischenwände, die der Abschlußseitenwand absolut gleich sind, in besondere Fächer unterteilt werden. Durch die Abstützleiste 8 und die Einstecknasen 14 wird eine Aufstellfläche gegeben. Der Anlagesteg 28 ermöglicht eine Ausrichtung der Kastenelemente an einer Kante. Auf den Anlagesteg kann man auch verzichten, wenn das Kastenelement plan aufstehen soll.

Mann kann auch Kastenelemente in beliebiger Anzahl nebeneinander anordnen, wie dies in Fig. 6 in vergrößertem Maßstab angedeutet ist. Jeweils am Ende einer Reihe von Kastenelementen erfolgt ein Abschluß durch eine Abschlußseitenwand. Innerhalb der einzelenen Kastenelemente kann man beliebige Unterteilungen durch als Zwischenwände eingesetzte Abschlußseitenwände vorsehen. Damit kann man beliebige Stehablagen aus einem Kastenelement und einer Abschlußseitenwand aufbauen. Die Verbindung der Kastenelemente stellt sicher, daß jeweils die Seitenwand eines Kastenelements auch die Seitenwand des benachbarten Kastenelements bildet, so daß man eine Seitenwand einsparen kann. Dieses bedeutet eine erhebliche Werkstoffeinsparung. Außerdem erzielt man einen Zusammenhalt der gesamten Reihe von Stehablagebehältern. Die gesamte Reihe der Stehablagebehälter steht fest auf einer Auflagefläche auf, da die Abstützleiste 8 und die Stirnflächen der Einstecknasen 14 und 141 eine gemeinsame Aufstellfläche festlegen.

Die winkelförmigen Kastenelemente lassen sich für Lagerung und Transport raumsparend ineinander stapeln. Es wird dann nach Bedarf jeweils für mehrere z. B. fünf Kastenelement eine Abschlußwand beigestellt. Damit erlauben die Kastenelemnte einen freizügigen Aufbau von Stehablagen.

## Patentansprüche

1. Stehablagebehälter als Bausatz aus einem Kastenelement, das eine Rückwand, eine Bodenwand und eine Seitenwand umfaßt, und aus einem Abschlußelement, wobei an den der Seitenwand (3) gegenüberliegenden freien Rändern (4, 5) von Bodenwand (1) und Rückwand (2) sowie an den an die Seitenwand (3) anschließenden Verbindungsrändern (13, 17) von Bodenwand (1) und Rückwand (2) und an der Abschlußseitenwand (20) paarig ineinander passende Halteglieder vorgesehen sind, dadurch gekennzeichnet, daß in der Bodenwand (1) im Bereich des freien Randes (4) Schlitze (6, 7) parallel zu dem freien Rand in einer um die Dicke der Bodenwand (1) nach unten abgesetzte Stufe (5) vorgesehen sind, daß an die Stufe (5) eine Abstützleiste (8) anschließt, daß als Halteglieder Einstecknasen (22, 14), deren Höhe der Höhe der Abstützleiste (8) gleich ist, und Rastzungen (15) an der Abschlußseitenwand (20) oder an dem Verbindungsrand (13) der Bodenwand (1) eines Kastenelements angeformt sind und in die Schlitze eingreifen und daß die Einstecknasen (14) der Kastenelemente jeweils einen Kopf einer Breite entsprechend der Schlitzlänge und die Einstecknasen (22) der Abschlußseitenwände eine verbreiterte Wurzel (23) aufweisen, die jeweils auf der Stufe (5) aufsteht.

2. Stehablagebehälter nach Anspruch 1, dadurch gekennzeichnet, daß als Halteglieder einerseits am freien Rand (9) der Rückwand (2) L-förmige Schlitze (11) vorgesehen sind, deren einer Schenkel parallel zu dem freien Rand verläuft, und andererseits in einer Horizontalebene umgebogene Haken (18) an der Abschlußseitenwand (20) oder an dem Verbindungsrand (17) der Rückwand (2) eines Kastenelements vorgesehen sind, die in die genannten Schlitze (6, 7) eingreifen.

3. Stehablagebehälter nach Anspruch 1 oder 2, dadurch gekennzeichnet, daß am freien Rand (9) der Rückwand (2) eine Stufe (29) vorgesehen ist, in der die L-förmigen Schlitze (11) angeordnet sind.

4. Stehablagebehälter nach einem der Ansprüche 1 bis 3, dadurch gekennzeichnet, daß die Breite des abgebogenen Schenkels (12) jedes L-förmigen Schlitzes (11) der Breite eines Hakens (18) gleich ist.

5. Stehablagebehälter nach einem der Ansprüche 1 bis 4, dadurch gekennzeichnet, daß eine oder mehrere Schlitzreihen innerhalb der Bodenwand und der Rückwand parallel zu der randständigen Schlitzreihe vorgesehen sind, wobei die Länge der Schlitze der nicht randständigen Schlitzreihe(n) der Breite der Wurzel (23) der Einstecknasen (22) der Abschlußseitenwand (20) entspricht.

6. Stehablagebehälter nach Anspruch 5, dadurch gekennzeichnet, daß am Oberrand der Rückwand (2) eine Eintiefung (26) etwa der Dicke der Rückwand vorgesehen ist und daß die Abschlußseitenwand (20) am Oberende der Hinterkante einen entsprechenden Vorsprung (25) aufweist.

7. Stehablagebehälter nach einem der Ansprüche 1 bis 6, dadurch gekennzeichnet, daß die Rastzungen (15) eine von dem freien Rand (4) weggerichtete Rastnase (16) aufweisen, die unter die Bodenwand (1) greift.

8. Stehablagebehälter nach Anspruch 7, dadurch gekennzeichnet, daß die für die Rastzungen (15) bestimmten Schlitze (7) der Bodenwand gegen den freien Rand (4) hin eine Verbreiterung (10) aufweisen.

9. Stehablagebehälter nach einem der Ansprüche 1 bis 8, dadurch gekennzeichnet, daß Traghaken (31) mit einem U-förmigen Bügel (32) und einer Nase (34) an einem verlängerten Schenkel (33) des Bügels den Oberrand der Rückwand (2) übergreifen und mit der Nase (34) in einen Durchbruch (30) der Rückwand eingreifen.

## Claims

1. Container for upright filing as a constructional set comprising a box element which has a rear wall, a base wall and a side wall, and comprising a closure element, holding members fitting into one another in pairs being provided on the free edges (4, 5) of base wall (1) and rear wall (2) positioned opposite the side wall (3) as well as on the connection edges (13, 17) of base wall (1) and rear wall (2) adjoining the side wall (3) and on the closure side wall (20), characterized in that there are provided in the base wall (1) in the region of the free edge (4) slots (6, 7) parallel to the free edge in a step (5) offset downwards by the thickness of the base wall (1), in that a support rail (8) adjoins the step (5), in that, as holding members, insertion noses (22, 14), whereof the height is identical to the height of the support rail (8), and latching tongues (15) are integrally formed on the closure side wall (20) or on the connection edge (13) of the base wall (1) of a box element and engage in the slots, and in that the insertion noses (14) of the box elements each have a head of a width corresponding to the slot length and the insertion noses (22) of the closure side walls have a broadened base (23) which in each case stands on the step (5).

2. Container for upright filing according to Claim 1, characterized in that, as holding members, there are provided on the one hand L-shaped slots (11) on the free edge (9) of the rear wall (2), one leg of these L-shaped slots running parallel to the free edge, and on the other hand hooks (18), bent around in a horizontal plane, on the closure side wall (20) or on the connection edge (17) of the rear wall (2) of a box element are provided which engage in the said slots (6, 7).

3. Container for upright filing according to Claim 1 or 2, characterized in that a step (29) in which the L-shaped slots (11) are arranged is provided on the free edge (9) of the rear wall (2).

4. Container for upright filing according to one of Claims 1 to 3, characterized in that the width of the bent-off leg (12) of each L-shaped slot (11) is the same as the width of a hook (18).

5. Container for upright filing according to one of Claims 1 to 4, characterized in that one or more rows of slots are provided within the base wall and the rear wall parallel to the row of slots at the edge, the length of the slots of the slot row(s) not at the edge corresponding to the width of the base (23) of the insertion noses (22) of the closure side wall (20).

6. Container for upright filing according to Claim 5, characterized in that there is provided at the upper edge of the rear wall (2) a depression (26) approximately the thickness of the rear wall, and in that the closure side wall (20) has a corresponding projection (25) at the upper end of the rear edge.

7. Container for upright filing according to one of Claims 1 to 6, characterized in that the latching tongues (15) have a latching nose (16) which points away from the free edge (4) and grips below the base wall (1).

8. Container for upright filing according to Claim 7, characterized in that the slots (7) of the base wall intended for the latching tongues (15) have a broadened section (10) towards the free edge (4).

9. Container for upright filing according to one of Claims 1 to 8, characterized in that carrying hooks (31) having a U-shaped loop (32) and a nose (34) on an elongated leg (33) of the loop project over the upper edge of the rear wall (2) and engage in a through bore (30) of the rear wall by means of the nose (34).

## Revendications

1. Casier de classement vertical sous la forme d'un ensemble de construction constitué par un élément de rangement, qui comporte une paroi postérieure, un paroi de fond et une paroi latérale, et par une partie de fermeture, dans lequel des éléments de blocage s'adaptant l'un dans l'autre par paire sont prévus tant aux arêtes libres (4, 5) de paroi de fond (1) et de paroi postérieure (2) situées à l'opposé de la paroi latérale (3) qu'aux arêtes de raccordement (13, 17), de paroi de fond (1) et de paroi postérieure (2), qui sont raccordées à la paroi latérale (3) et qu'à la paroi latérale de fermeture (20), caractérisé en ce que sont prévues dans la paroi de fond (1), dans la zone de l'arête libre (4), des fentes (6, 7) parallèlement à l'arête libre dans une marche (5) décalée vers le bas de l'épaisseur de la paroi de fond (1), en ce qu'un rebord d'appui (8) est raccordé à la marche (5), en ce que des saillies d'emboîtement (22, l4), dont la hauteur est égale à la hauteur du rebord d'appui (8), et des languettes de blocage (15) sont formées en tant qu'éléments de blocage sur la paroi latérale de fermeture (20) ou à l'arête de raccordement (13) de la paroi de fond (1) d'un élément de rangement et sont en prise dans les fentes et en ce que les saillies d'emboîtement (14) des éléments de rangement présentent chaque fois une tête d'une largeur correspondant à la longueur de fente et les saillies d'emboîtement (22) des parois latérales de fermeture présentent un talon élargi (23) qui repose chaque fois sur la marche (5).

2. Casier de classement vertical suivant la revendication 1, caractérise en ce que, d'une part, comme éléments de blocage sont prévus à l'arête libre (9) de la paroi postérieure (2) des fentes en forme de L (11) dont une aile s'étend parallèlement à l'arête libre et, d'autre part, sont prévus à la paroi latérale de fermeture (20) ou à l'arête de raccordement (17) de la paroi postérieure (2) d'un élément de rangement des crochets (18), pliés dans un plan horizontal, qui entrent en prise dans les fentes (6, 7) précitées.

3. Casier de classement vertical suivant l'une ou l'autre des revendications 1 et 2, caractérisé en ce qu'à l'arête libre (9) de la paroi postérieure (2) est prévue une marche (29) dans laquelle sont agencées les fentes en forme de L (11).

4. Casier de rangement vertical suivant l'une quelconque des revendications 1 à 3, caractérisé en ce que la largeur de l'aile déviée (12) de chaque fente en forme de L (11) est égale à la largeur d'un crochet (18).

5. Casier de classement vertical suivant l'une quelconque des revendications 1 à 4, caractérisé en ce qu'une ou plusieurs rangées de lentes sont prévues dans la paroi de fond et dans la paroi postérieure, parallèlement à la rangée de fentes située sur le bord, la longueur des fentes de la (ou des) rangée(s) de fentes non situées sur les bords correspondant à la largeur des talons (23) des saillies d'emboîtement (22) de la paroi latérale de fermeture (20).

6. Casier de classement vertical suivant la revendication 5, caractérisé en ce qu'un approfondissement (26) d'approximativement l'épaisseur de la paroi postérieure est prévu sur le bord supérieur de la paroi postérieure (2) et en ce que la paroi latérale de fermeture (20) présente à l'extrémité supérieure du bord arrière une saillie correspondante (25).

7. Casier de classement vertical suivant l'une quelconque des revendications 1 à 6, caractérisé en ce que les languettes de blocage (15) présentent une saillie de blocage (16) qui est dirigée à l'opposé de l'arête libre (4) et qui prend en dessous de la paroi de fond (1).

8. Casier de classement vertical suivant la revendication 7, caractérisé en ce que des fentes (7) de la paroi de fond destinées aux languettes de blocage (15) présentent un élargissement (10) vers l'arête libre (4).

9. Casier de classement vertical suivant l'une quelconque des revendications 1 à 8, caractérisé en ce que des crochets de support (31), présentant un étrier en forme de U (32), et une saillie (34) sur l'aile prolongée (33) de l'étrier dépassent de l'arête supérieure de la paroi postérieure (2) et entrent en prise avec la saillie (34) dans un perçage (30) de la paroi postérieure.
